# EUROPÄISCHE PATENTSCHRIFT

(11) **EP 1 561 063 B1**
(45) Veröffentlichungstag und Bekanntmachung des Hinweises auf die Patenterteilung: **05.04.2006**
(21) Anmeldenummer: 04700433.8
(22) Anmeldetag: 07.01.2004
(51) Int. Cl.: F16L 37/00, F16L 37/14

(54) **HANDBRAUSE FÜR SCHLAUCHROLLER**
HAND-HELD SPRAYER FOR HOSE ROLLERS
DOUCHETTE A MAIN POUR ENROULEUR DE TUYAU FLEXIBLE

(30) Priorität: 06.02.2003 DE 20301844 U
(43) Veröffentlichungstag der Anmeldung: 10.08.2005
(73) Patentinhaber: Rational AG, 86899 Landsberg/Lech (DE)
(72) Erfinder: RABE, Hermann, 86899 Landsberg (DE)
(74) Vertreter: Weber-Bruls, Dorothée
(86) Internationale Anmeldenummer: PCT/DE2004/000004
(87) Internationale Veröffentlichungsnummer: WO 2004/070253

(56) Entgegenhaltungen:
- DE-A- 3 324 383
- FR-A- 1 468 174
- GB-A- 902 447
- US-B1- 6 290 263

## Beschreibung

Die vorliegende Erfindung betrifft eine Handbrause mit einem zumindest teilweise hohlförmigen Schaftabschnitt, einem Flüssigkeitsabgabeabschnitt, und einem hohlförmigen Verbindungssteckelement zum Verbinden eines Schlauchansatzes an die Handbrause, das innerhalb des Schaftabschnittes angeordnet und über ein durch zumindest eine Öffnung von außerhalb in den Schaftabschnitt einsteckbares Befestigungselement befestigbar ist.

Handbrausen sind aus dem Stand der Technik zahlreich bekannt. Diese Handbrausen dienen dazu, den über eine Flüssigkeitsleitung bzw. einen Flüssigkeitsschlauch zugeführten Flüssigkeitsstrahl, insbesondere einen Wasserstrahl, aufzuteilen und über eine Brause oder eine Düse zu verteilen.

Anwendung finden solche Handbrausen insbesondere im Sanitärbereich, dort insbesondere bei Duschen.

Handbrausen werden jedoch auch häufig in Großküchen eingesetzt und sind dort an oder in Gargeräten angeordnet, um mit solchen Handbrausen Gargeräte zu reinigen. Mit Hilfe dieser flexibel handhabbaren Handbrausen können beispielsweise Garräume innerhalb eines Gargeräts auf einfache Art und Weise mit Wasser und/oder Reinigungsmittel ausgesprüht und gereinigt werden.

Eine gattungsgemäße Handbrause gemäß dem Oberbegriffs des Anspruchs 1, ist aus der DE 3324383 A1 bekannt, welche eine Vorrichtung zum Befestigen eines Schlauches am Handgriff der Brause offenbart, mit einem steifen Rohrnippel welcher mit einem Dichtungsring versehen und mit einer Quetschzwinge am Ende des Schlauchs befestigt ist, mit einer am Handgriff der Brause befestigten Anschlußfassung mit einer sie durchsetzenden Bohrung, welche von innen nach außen einen ersten Sitz für den Dichtungsring, einen zweiten Sitz für die Quetschzwinge, einen seitlich offenen dritten Sitz für einen Befestigungsriegel und eine Öffnung zum Einführen des Schlauchs bildet, und mit einem Befestigungsriegel, welcher derart in den dritten Sitz einsteckbar ist, daß er den Schlauch umgreift und im Zusammenwirken mit dem dritten Sitz den Austritt der Quetschzwinge aus dem zweiten Sitz der Anschlußfassung verhindert.

Eine Handbrause ist aus der EP 0 927 580 B1 bekannt, die einen Flüssigkeitszuführabschnitt und einen Flüssigkeitsabgabeabschnitt aufweist. Am unteren Ende des Flüssigkeitszuführabschnitts ist ein Verbindungsabschnitt vorgesehen, der ein Außengewinde aufweist. Dieses Außengewinde dient zur Verbindung mit einer entsprechenden Überwurfmutter eines Flüssigkeitsschlauchansatzes.

Aus der DE 804 620 ist ein Durchgangsventil für Spritzen bekannt, das im Handgriff eines Spritzrohes angeordnet ist. Der Handgriff ist am unteren Ende mit einem Stutzen versehen, der für den Anschluß der Zuleitung der Spritzflüssigkeit in den Handgriff sorgt. Auch hier wird die Zuleitung der Spritzflüssigkeit über ein Schraubengewinde an den Handgriff angeschlossen.

Nachteilig bei den aus dem Stand der Technik bekannten Handbrausen ist jedoch, daß neben der eigentlichen Handbrause ein zusätzlicher Platzbedarf erforderlich ist, um an dem unteren Ende des Griff bzw. Schaftabschnittes einen zusätzlichen Stutzen oder ein Gewinde vorzusehen, über den bzw. das der Zuleitungsschlauch befestigbar ist. Ferner ist eine Abdichtung zwischen Schlauchansatz und Handgriff über einen solchen Stutzen oder ein Gewinde häufig unzureichend, insbesondere wenn bei verschiedenartigen Drehbewegungen der Handbrause die Gewindeverschraubung gelockert wird und diese Lockerung zu einer Undichtigkeit führt. Eine vollständig freie Drehbewegung der Handbrause unabhängig von der Bewegung des Zuführschlauches ist nicht gewährleistet, d.h. wird die Handbrause um 360° gedreht, so wird aufgrund der starren Verbindung auch der angeschraubte Zuführschlauch entsprechend gedreht.

Es ist somit Aufgabe der vorliegenden Erfindung, die gattungsgemäße Handbrause derart weiterzuentwickeln, daß die Nachteile des Stands der Technik überwunden werden, insbesondere ein geringerer Platzbedarf zum Anschluß eines Schlauches an die Handbrause erforderlich und eine freie Bewegung der Handbrause unabhägig von der Bewegung des Schlauches möglich ist.

Die Aufgabe wird durch eine Handbrause mit Verbindungssteckelement nach Anspruch 1 gelöst.

Vorzugsweise weist das Verbindungssteckelement einen ersten Aufsteckansatz zum Verbinden des Schlauchansatzes mit dem Verbindungssteckelement und einen zweiten Aufsteckansatz zum Verbinden des Verbindungssteckelements mit dem Schaftabschnitt auf.

Bevorzugt ist der erste Aufsteckansatz ein Rohransatz, der gegenüber dem Verbindungsstekkelement einen verminderten Durchmesser aufweist und auf den der Schlauchansatz aufsteckbar ist.

Weiter bevorzugt weist der zweite Aufsteckansatz im wesentlichen die Form eines Hohlrohres auf, das auf einen dritten Aufsteckansatz in dem Schaftabschnitt, vorzugsweise in einem mit dem Schaftabschnitt ausgeformt, aufsteckbar ist.

Die Erfindung ist bevorzugt gekennzeichnet durch zumindest eine Dichtung zwischen dem Schlauchansatz und dem ersten Aufsteckansatz und/oder zwischen dem zweiten Aufsteckansatz und dem dritten Aufsteckansatz.

Ferner ist dabei vorgesehen, daß jede Dichtung ein radial wirkender O-Ring ist.

Besonders bevorzugt ist der Schlauchansatz durch ein Sicherungselement, wie eine Schlauchschelle, an dem Verbindungssteckelement befestigt.

Weiter bevorzugt nimmt das Befestigungselement dabei im wesentlichen eine U-Form ein, und die beiden Schenkel der U-Form greifen in die Rille des Verbindungssteckelements auf gegenüberliegenden Seiten ein.

In der vorliegenden Erfindung ist dabei bevorzugt vorgesehen, daß das Befestigungselement ein Federstahlstecker ist.

Die vorliegende Erfindung umfaßt schließlich besonders bevorzugt weiter eine Handbrause, die an oder in einem Gargerät angeordnet ist.

Der vorliegenden Erfindung liegt somit die überraschende Erkenntnis zu Grunde, daß durch das besondere Stecksystem der erfindungsgemäßen Handbrause zum einen erreicht wird, daß ein geringer Platzbedarf für den Anschluß eines Schlauches an eine Handbrause notwendig ist, da für diesen Anschluß der zum Greifen der Handbrause notwendige Raum, nämlich der Schaftabschnitt, genutzt wird. Zum anderen ist es mit der erfindungsgemäßen Handbrause möglich, eine drehmomentunabhängige Abdichtung der Verbindung von Handbrause und Schlauch zu erreichen, insbesondere durch radialwirkende O-Ringe zwischen den entsprechenden Aufsteckansätzen.

Schließlich ist hervorzuheben, daß durch die besondere Steckverbindung zwischen Handbrause und Schlauch eine Drehung der Handbrause um 360° um den Schlauch möglich ist, ohne daß diese Drehung durch irgendwelche Befestigungselemente gestört oder eine Abdichtung dieser Verbindung beeinträchtigt wird. Wird die erfindungsgemäße Handbrause gedreht, dreht sich der angeschlossene Schlauch nicht entsprechend mit.

Weiter Merkmale und Vorteile der Erfindung ergeben sich aus der nachfolgenden detaillierten Beschreibung einer bevorzugten Ausführungsform der erfindungsgemäßen Handbrause anhand von schematischen Zeichnungen, in denen
Figur 1 einen Teillängsschnitt durch eine bevorzugte Ausführungsform der erfindungsgemäßen Handbrause zeigt;
Figur 2 eine Explosionsansicht der Handbrause nach Figur 1 zeigt; und
Figur 3 die vollständig zusammengesetzte Handbrause nach Figuren 1 und 2 zeigt.

Figur 1 zeigt eine Teillängsschnittansicht einer erfindungsgemäßen Handbrause 1, die einen Schaftabschnitt 2 und einen Flüssigkeitsabgabeabschnitt 3 aufweist, der in einem Brausekopf 30 mündet.

Der Schaftabschitt 2 ist zumindest teilweise hohlförmig ausgestaltet, um Steckkomponenten aufnehmen zu können. Innerhalb des Schaftabschnitts 2 ist ein Verbindungssteckelement 4 angeordnet. Das Verbindungssteckelement 4 weist einen ersten Aufsteckansatz 5 zum Aufstecken eines Schlauchansatzes 6 auf das Verbindungssteckelement 4 und einen zweiten Aufsteckansatz 7 zum Verbinden des Verbindungssteckelements 4 mit der Handbrause 1 auf. In der in Figur 1 gezeigten bevorzugten Ausführungsform der erfindungsgemäßen Handbrause 1 ist der erste Aufsteckansatz 5 ein Rohransatz, dessen Durchmesser gegenüber dem Durchmesser des Verbindungssteckelements 4 erniedrigt ist, so daß der Schlauchansatz 6 auf diesen Rohransatz aufsteckbar ist. Der Durchmesser des Rohransatzes entspricht im wesentlichen dem Innendurchmesser des anzuschließenden Schlauches. Der Schlauchansatz 6 kann ferner über Schlauchschellen (nicht gezeigt) an dem ersten Aufsteckansatz 5 sicher befestigt werden.

Der zweite Aufsteckansatz 7 ist bevorzugt in der Form eines Hohlrohres ausgeformt, das auf einen entsprechenden dritten Austeckansatz 8 der Handbrause 1 aufgesteckt werden kann. Der Aufsteckansatz 8 der Handbrause 1 kann beispielsweise die Form eines Stutzens einnehmen. Erfindungsgemäß kann jedoch auch vorgesehen sein, daß die Aufsteckansätze 7 und 8 lediglich plan aufeinander gesetzt werden, um das Verbindungssteckelement 4 mit der Handbrause 1 zu verbinden.

Bevorzugt sind zwischen dem Schlauchansatz 6 und dem ersten Aufsteckansatz 5 sowie zwischen dem zweiten Aufsteckansatz 7 und dem dritten Aufsteckansatz 8 Dichtungen (nicht gezeigt) vorgesehen, die verhindern, daß über den Schlauch zugeführte Flüssigkeit, insbesondere Wasser, an den entsprechenden Steckverbindungsstellen austreten kann.

Das Verbindungssteckelement 4 weist ferner eine um seinen Außenumfang radial umlaufende Rille 9 auf.

Ist der Schlauchansatz 6 auf dem Verbindungssteckelement 4 aufgesteckt, und ist das Verbindungssteckelement 4 mit der Handbrause 1 verbunden, so kann das Verbindungssteckelement 4 über ein Befestigungselement 10 an der Handbrause 1 sicher befestigt werden. Dieses Befestigungselement 10, das durch zumindest eine Öffnung 11 des Schaftabschnitts 2 von außen in das Innere des Schaftabschnitts 2 einführbar ist, greift in die Rille 9 des Verbindungsstekkelements 4 ein und sichert dieses, so daß ein Bewegen oder Verrutschen des Verbindungssteckelements 4 innerhalb des Schaftabschnitts 2 im wesentlichen vollständig vermieden wird. Dabei ist es wichtig, daß die Öffnung 11 und die Rille 9 so angeordnet sind, daß das Befestigungselement 10 unmittelbar in die Rille 9 eingreifen kann, wenn es durch die Öffnung 11 gesteckt wird.

Wie insbesondere in Figur 2 gezeigt ist, ist das Befestigungselement 10 bevorzugt in einer U-Form, so daß beide Schenkel der U-Form durch jeweils eine Öffnung 11 in die Rille 9 des Verbindungssteckelements 4 auf gegenüberliegenden Seiten eingreifen können.

Der Schlauchansatz 6 kann auf einfache Art und Weise von der Handbrause 1 wieder getrennt werden, indem das Befestigungselement 10 aus der Öffnung 11 entnommen wird, so daß das Befestigungselement 10 außer Eingriff mit der Rille 9 gebracht wird. Anschließend kann der Schlauchansatz zusammen mit dem Verbindungssteckelement 4 einfach aus der Handbrause herausgezogen werden.

Figur 3 zeigt die erfindungsgemäße Handbrause 1 in vollständig zusammengesetzter Form. Wie ebenfalls aus Figur 3 ersichtlich ist, benötigt die erfindungsgemäße Handbrause 1 kein Schraubgewinde zum Anfügen des Schlauchansatzes an die Handbrause. Dies spart zum einen Platzbedarf ein und sorgt zum anderen für eine drehmomentunabhängige Abdichtung der Verbindung zwischen Schlauch und Handbrause sowie für eine freie Bewegung der Handbrause unabhängig von dem angefügten Schlauch.

Die erfindungsgemäße Handbrause kann beispielsweise in Duschen oder auch in Gargeräten Anwendung finden, um Gargeräte mit Wasser und/oder Reinigungsmittel zu reinigen.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Handbrause
- 2: Schaftabschnitt
- 3: Brausekopf
- 30: Flüssigkeitsabgabeabschnitt
- 4: Verbindungssteckelement
- 5: Aufsteckansatz
- 6: Schlauchansatz
- 7: Aufsteckansatz
- 8: Aufsteckansatz
- 9: Rille
- 10: Befestigungselement
- 11: Öffnung

## Patentansprüche

1. Handbrause (1) mit einem zumindest teilweise hohlförmigen Schaftabschnitt (2), einem Flüssigkeitsabgabeabschnitt (3), und einem hohlförmigen Verbindungssteckelement (4) zum Verbinden eines Schlauchansatzes (6) an die Handbrause (1), das innerhalb des Schaftabschnittes (2) angeordnet und über ein durch zumindest eine Öffnung (11) von außerhalb in den Schaftabschnitt (2) einsteckbares Befestigungselement (10) befestigbar ist, **dadurch gekennzeichnet, daß** das Verbindungssteckelement (4) eine um seinen Außenumfang radial umlaufende Rille (9) aufweist, in welche das Befestigungselement (10) beim Befestigen des Verbindungssteckelements (4) in dem Schaftabschnitt (2) eingreift.

2. Handbrause nach Anspruch 1, **dadurch gekennzeichnet, daß** das Verbindungssteckelement (4) einen ersten Aufsteckansatz (5) zum Verbinden des Schlauchansatzes (6) mit dem Verbindungssteckelement (4) und einen zweiten Aufsteckansatz (7) zum Verbinden des Verbindungssteckelements (4) mit dem Schaftabschnitt (2) aufweist.

3. Handbrause nach Anspruch 2, **dadurch gekennzeichnet, daß** der erste Aufsteckansatz ein Rohransatz (5) ist, der gegenüber dem Verbindungssteckelement (4) einen verminderten Durchmesser aufweist und auf den der Schlauchansatz (6) aufsteckbar ist.

4. Handbrause nach Anspruch 2 oder 3, **dadurch gekennzeichnet, daß** der zweite Aufsteckansatz (7) im wesentlichen die Form eines Hohlrohres aufweist, das auf einen dritten Aufsteckansatz (8) in dem Schaftabschnitt (2), vorzugsweise in einem mit dem Schaftabschnitt (2) ausgeformt, aufsteckbar ist.

5. Handbrause nach einem der Ansprüche 2 bis 4, **gekennzeichnet durch** zumindest eine Dichtung zwischen dem Schlauchansatz (6) und dem ersten Aufsteckansatz (5) und/oder zwischen dem zweiten Aufsteckansatz (7) und dem dritten Aufsteckansatz (8).

6. Handbrause nach Anspruch 5, **dadurch gekennzeichnet, daß** jede Dichtung ein radial wirkender O-Ring ist.

7. Handbrause nach einem der vorangehenden Ansprüche, **dadurch gekennzeichnet, daß** der Schlauchansatz (6) durch ein Sicherungselement, wie eine Schlauchschelle, an dem Verbindungssteckelement (4) sicher befestigt ist.

8. Handbrause nach einem der vorangehenden Ansprüche, **dadurch gekennzeichnet, daß** das Befestigungselement (10) im wesentlichen eine U-Form einnimmt und die beiden Schenkel der U-Form in die Rille (9) des Verbindungssteckelements (4) auf gegenüberliegenden Seiten eingreifen.

9. Handbrause nach einem der vorangehenden Ansprüche, **dadurch gekennzeichnet, daß** das Befestigungselement (10) ein Federstahlstecker ist.

10. Handbrause nach einem der vorangehenden Ansprüche, die an oder in einem Gargerät angeordnet ist.

## Claims

1. Hand-held sprayer (1) with an at least partly hollow shaft part (2), a liquid discharge part (3) and a hollow plug-type connecting element (4) for connecting a hose attachment portion (6) to the hand-held sprayer (1), which element is arranged inside the shaft part (2) and can be fastened via a fastening element (10) which can be inserted into the shaft part (2) from outside through at least one opening (11), **characterized in that** the plug-type connecting element (4) comprises a groove (9) running radially around its outer periphery in which the fastening element (10) engages during fastening of the plug-type connecting element (4) in the shaft part (2).

2. Hand-held sprayer according to Claim 1, **characterized in that** the plug-type connecting element (4) comprises a first push-on attachment portion (5) for connecting the hose attachment portion (6) to the plug-type connecting element (4) and a second push-on attachment portion (7) for connecting the plug-type connecting element (4) to the shaft part (2).

3. Hand-held sprayer according to Claim 2, **characterized in that** the first push-on attachment portion is a tubular attachment portion (5) which has a reduced diameter in relation to the plug-type connecting element (4) and onto which the hose attachment portion (6) can be pushed.

4. Hand-held sprayer according to Claim 2 or 3, **characterized in that** the second push-on attachment portion (7) has essentially the shape of a hollow tube which can be pushed onto a third push-on attachment portion (8) in the shaft part (2), preferably formed in one piece with the shaft part (2).

5. Hand-held sprayer according to one of Claims 2 to 4, **characterized by** at least one seal between the hose attachment portion (6) and the first push-on attachment portion (5) and/or between the second push-on attachment portion (7) and the third push-on attachment portion (8).

6. Hand-held sprayer according to Claim 5, **characterized in that** each seal is a radially acting O ring.

7. Hand-held sprayer according to one of the preceding claims, **characterized in that** the hose attachment portion (6) is fastened securely to the plug-type connecting element (4) by a securing element, such as a hose clip.

8. Hand-held sprayer according to one of the preceding claims, **characterized in that** the fastening element (10) has essentially a U shape and the two legs of the U shape engage in the groove (9) of the plug-type connecting element (4) on opposite sides.

9. Hand-held sprayer according to one of the preceding claims, **characterized in that** the fastening element (10) is a spring steel insert.

10. Hand-held sprayer according to one of the preceding claims which is arranged on or in a cooking appliance.

## Revendications

1. Douchette à main (1) comprenant un tronçon de tige (2) au moins partiellement creux, un tronçon de délivrance de liquide (3) et un élément de liaison par enfichage (4) creux, pour la liaison d'un appendice de tuyau (6) à la douchette à main (1), disposé à l'intérieur du tronçon de tige et susceptible d'être fixé, par l'intermédiaire d'un élément de fixation (10), pouvant être enfiché à travers au moins une ouverture (11), depuis l'extérieur, dans le tronçon de tige (2), **caractérisé en ce que** l'élément de liaison (4) présente une cannelure (9) faisant radialement le pourtour autour de sa périphérie extérieure, cannelure dans laquelle l'élément de fixation (10) s'engage, lors de la fixation de l'élément de liaison par enfichage (4) dans le tronçon de tige (2).

2. Douchette à main selon la revendication 1, **caractérisée en ce que** l'élément de liaison par enfichage (4) présente un premier appendice d'enfichage (5), pour la liaison de l'appendice de tuyau (6) à l'élément de liaison à enfichage (4), et un deuxième appendice à enfichage (7), pour la liaison de l'élément de liaison à enfichage (4) au tronçon de tige (2).

3. Douchette à main selon la revendication 2, **caractérisée en ce que** le premier appendice d'enfichage est un appendice tubulaire (5), présentant un diamètre inférieur à celui de l'élément de liaison à enfichage (4) et sur lequel l'appendice de tuyau (6) peut être enfiché.

4. Douchette à main selon la revendication 2 ou 3, **caractérisée en ce que** le deuxième appendice d'enfichage (7) présente sensiblement la forme d'un tube creux, susceptible d'être enfiché sur un troisième appendice d'enfichage (8) dans le tronçon de tige (2), de préférence formé d'une seule pièce avec le tronçon de tige (2).

5. Douchette à main selon l'une des revendications 2 à 4, **caractérisée par** au moins un joint d'étanchéité entre l'appendice de tuyau (6) et le premier appendice d'enfichage (5) et/ou entre le deuxième appendice d'enfichage (7) et le troisième appendice d'enfichage (8).

6. Douchette à main selon la revendication 5, **caractérisé en ce que** chaque joint d'étanchéité est un élément torique à effet radial.

7. Douchette à main selon l'une des revendications précédentes, **caractérisée en ce que** l'appendice de tuyau (6) est fixé de façon sûre sur l'élément de liaison à enfichage (4), au moyen d'un élément d'étanchéité, tel qu'un collier à tuyau.

8. Douchette à main selon l'une des revendications précédentes, **caractérisée en ce que** l'élément de fixation (10) a essentiellement une forme en U, et les deux branches de la forme en U s'engagent dans la cannelure (9) de l'élément de liaison à enfichage (4), sur des côtés opposés.

9. Douchette à main selon l'une des revendications précédentes, **caractérisée en ce que** l'élément de fixation (10) est une fiche, en acier à ressort.

10. Douchette à main selon l'une des revendications précédentes, disposée sur ou dans un appareil de cuisson.
